# EUROPÄISCHE PATENTSCHRIFT

(11) **EP 0 017 838 B1**
(45) Veröffentlichungstag und Bekanntmachung des Hinweises auf die Patenterteilung: **05.10.1983**
(21) Anmeldenummer: 80101724.5
(22) Anmeldetag: 01.04.1980
(51) Int. Cl.: B65H 3/08, B65H 3/12, G06K 13/107

(54) **Vorrichtung zum Vereinzeln der Bogen eines in einem Magazin untergebrachten Papierbogenstapels**
Device for feeding paper sheets one by one from a stack in a magazine
Dispositif pour séparer une à une des feuilles empilées dans un magasin

(30) Priorität: 14.04.1979 DE 2915371
(43) Veröffentlichungstag der Anmeldung: 29.10.1980
(73) Patentinhaber: Lapp-Emden, Helmut, D-4830 Gütersloh 1 (DE)
(72) Erfinder: Lapp-Emden, Helmut, D-4830 Gütersloh 1 (DE)
(74) Vertreter: Patentanwälte Dr. Solf & Zapf

## Beschreibung

Die Erfindung bezieht sich auf eine Vorrichtung zum Vereinzeln der Bogen eines in einem Magazin untergebrachten Papierbogenstapels, der auf den Randbereich des Stapels unterstützenden Stapelhaltern ruht, wobei unter dem Stapel ein taktweise mit Unterdruck beaufschlagbarer, eine - im Querschnitt zur Transportrichtung betrachtet - gekrümmte Oberfläche aufweisender Saugkasten mit einem darüber geführten luftdurchlässigen Transportband angeordnet ist, wobei das Transportband über zumindest eine ballige Umlenkrolle läuft.

Eine Vorrichtung der gattungsgemäßen Art ist in den Unterlagen der DE-A 16 36 068 beschrieben. Bei der bekannten Vorrichtung ist die Oberfläche des Saugkastens - im Querschnitt zur Transportrichtung des darüber geführten Transportbandes betrachtet - konvex ausgebildet. Die vor und hinter dem Saugkasten angeordneten Umlenkrollen für das Transportband weisen eine der konvexen Oberfläche des Saugkastens entsprechende ballige Ausbildung auf.

Eine nach einem völlig anderen Prinzip arbeitende Vorrichtung zum Trennen und Fördern des untersten Bogens eines Papierbogenstapels ist in den Unterlagen der DE-C 565 736 offenbart. Diese Vorrichtung sieht eine unter dem Papierstapel gelagerte, verstellbare Saugförderwalze mit in einer oder mehreren Reihen hintereinander auf den zu trennenden Bogen zur Einwirkung kommenden Sauglöchern vor. Die Saugförderwalze soll dabei ungefähr in der Mitte der Stapelfläche verstellbar gelagert sein und eine nach den beiden Stirnseiten zu von der Mitte ansteigende Hohlkehle besitzen. Ein luftdurchlässig ausgebildetes umlaufendes Transportband zum Vereinzeln der Bogen ist bei dieser bekannten Vorrichtung nicht vorgesehen.

Ausgehend von einer Vorrichtung der eingangs genannten Art liegt nun der Erfindung die Aufgabe zugrunde, das für die Funktion der Vorrichtung wesentliche Zusammenspiel zwischen dem Saugkasten und dem Transportband sicherzustellen und Vorsorge dafür zu treffen, daß das Transportband auf der gekrümmten Oberfläche des Saugkastens dauernd aufliegt.

Zur Lösung dieser Aufgabe ist erfindungsgemäß vorgesehen, daß die Oberfläche des Saugkastens konkav ausgebildet ist, wobei - im Querschnitt betrachtet - der Kulminationspunkt der balligen Rolle bzw. der balligen Rollen mit der sich in Transportrichtung erstreckenden Mittellinie der Oberfläche des Saugkastens fluchtet.

Es hat sich gezeigt, daß die erfindungsgemä-Ben Maßnahmen eine dauernde, eng angeschmiegte Auflage des Transportbandes auf der konkav gekrümmten Oberfläche des Saugkastens gewährleisten, was an sich überraschend ist. Der überraschende Effekt ist vermutlich darauf zurückzuführen, daß der relativ abrupte und erzwungene Wechsel zwischen einer konvexen und einer konkaven Querschnittsdurchbiegung des Transportbandes das enge Anschmiegen des Transportbandes auf der konkaven Oberfläche des Saugkastens begünstigt. Dabei ist, wie Versuche gezeigt haben, die dauernde Auflage des Transportbandes auf der konkaven Oberfläche des Saugkastens nicht nur dann gewährleistet, wenn die vor und hinter dem Saugkasten angeordneten Umlenkrollen ballig ausgebildet sind. Vielmehr genügt es schon, die ein- oder auslaufseitige Umlenkrolle ballig auszubilden, um den erfindungsgemäßen Effekt zu erzielen, sofern gewährleistet ist, daß der Kulminationspunkt der balligen Rolle mit der sich in Transportrichtung erstreckenden Mittellinie der Oberfläche des Saugkastens fluchtet.

Vorteilhafte Ausgestaltungen und zweckmäßige Weiterbildungen der Erfindung sind in den Unteransprüchen gekennzeichnet.

Anhand der Zeichnung wird die Erfindung beispielhaft näher erläutert. Es zeigen :
Figur 1 schematisch die Vorrichtung von der Seite,
Figur 2 eine Draufsicht auf den Saugkasten,
Figur 3 eine Seitenansicht des Saugkastens,
Figur 4 einen Schnitt durch den Saugkasten entlang der Linie A-A in Fig. 2 mit angedeuteten Vorderanschlagelementen,
Figur 5 eine Rolle des Transportsystems in der Vorderansicht.

Die Vorrichtung zum Vereinzeln von Bogen eines Bogenstapels ist im Maschinenrahmen 2 angeordnet, in dem die einzelnen Maschinenelemente gelagert sind (nicht dargestellt). Sie weist das Bogenstapelmagazin 1 auf, in dem Bogen 11 als Stapel 11a aufeinanderliegen. Diese Bogen 11 sollen vereinzelt werden. Das Magazin 1 ist vorzugsweise - wie dargestellt - nach vorne geneigt angeordnet und wird vorne vom Vorderanschlag 3 begrenzt sowie unten durch die beiden vorderen verstellbaren Stapelhalter4, 5 und die beiden hinteren Stapelhalter 6, 7 gebildet. Der Stapelhalter 7 ist nicht im einzelnen dargestellt, sondern liegt in Fig. 1 von der Seite gesehen hinter dem Stapelhalter in der Bildebene. Der Stapel 11a wird also vom Vorderanschlag 3 gehalten und von den Stapelhaltern 4, 5 sowie 6, 7 getragen.

Der Vorderanschlag 3 wird vorzugsweise aus mehreren nebeneinander angeordneten Stangen bzw. Zungen 35, 36 gebildet, von denen mindestens eine Zunge 36 in Pfeilrichtung g nach oben oder unten verstellbar ist (Fig. 4).

Unter dem Stapei 11a ist ein Transportbandsystem 13 angeordnet, das aus den Transportrollen 9, 10, 12, von denen mindestens eine angetrieben ist, und dem über die Rollen geführten Transportband 8 besteht. Die Rollen 9, 10 und 12 sind räumlich in einer senkrechten Ebene so im Dreieck angeordnet, daß das Transportband - wie dargestellt - einen vorzugsweise parallel zum untersten Bogen des Stapels 11 verlaufenden und unter dem Stapel entlanglaufenden Trumm 14 bildet. Dabei ist vorzugsweise vorgesehen, daß die Neigung des Trumms 14 verstellbar ist, beispielsweise durch die Höhenverstellbarkeit einer Rolle 10 und/oder 12 (Pfeilrichtung a). Da der Vorderanschlag 3 ebenfalls vorzugsweise schwenkbar (Pfeil b) und auf- und ab- (Pfeil c) verstellbar und zudem die Stapelhalter4, 5 (Pfeil d, Fig. 3) und 6, 7 (Pfeil e) nach oben oder unten verschwenkbar angeordnet sind, kann die gesamte Vorrichtung mehr oder weniger geneigt bzw. auch waagerecht eingestellt werden. Mit der Transportrolle 12 kann zweckmäßigerweise eine Andrucktransportgegenrolle 34 zusammenarbeiten, wie in Fig. 1 dargestellt ist.

Das Transportband 8 ist porös ausgebildet, so daß Luft durchgesaugt werden kann. Vorzugsweise sind Löcher 15 in Lochreihen - wie dargestellt - vorgesehen (Fig. 2).

Unter dem Trumm 14 des Transportbandes 8 ist ein Saugkasten 16 angeordnet. Der Saugkasten 16 besteht aus dem Boden 17, den Seitenwänden 18, 19, der Decke 20 sowie einer Vorderwand 21 und einer Rückwand 22. Der Kasten ist somit im wesentlichen geschlossen ausgeführt. Er weist jedoch in der Decke 20 Öffnungen, vorzugsweise mehrere, nebeneinander parallel angeordnete Längsschlitze 23 auf (Fig. 2). Im Boden 17 oder einer Seitenwand 18, 19 sind zwei Anschlußbohrungen 24, 25 vorgesehen, wobei in eine Bohrung Blasluft eingeführt und an die andere Bohrung Vakuum bzw. Unterdruck angelegt werden kann.

An den Seitenwänden 18, 19 sind die Stapelhalter 4, 5 schwenkbar um die Achse 26 angeordnet (Fig.3). Sie bestehen aus dem Schwenkarm 27, der einendig auf der Achse 26 steckt und anderendig auf der Oberkante die Stütznase 28 trägt, die den Stapel 11a abstützt. Die jeweilige Stellung des Halters wird durch die Schraube 29 gewährleistet, die den Bogenschlitz 30 im Halter 4 bzw. 5 durchgreift und die in eine Bohrung der Seitenwand 18 bzw. 19 eingeschraubt ist.

Die Oberfläche 31 der Decke 20 ist in Querrichtung konkav ausgebildet (Fig.4), wobei sich das Saugband 8 mit seinem oberen Trumm 14 an die Oberfläche 31 anschmiegt. Das Transportband 8 läuft dabei in Pfeilrichtung f.

Ein Blasrohr 32 ist in Transportrichtung vor der Unterkante des Stapels 11a angeordnet, mit dem Luft gegen die Vorderkante des Stapels geblasen werden kann.

Zumindest eine Rolle 10, 12, vorzugsweise zumindest die vordere Rolle 12, ist ballig ausgeführt (Fig. 5), wobei der Radius r der Lauffläche 33 etwa dem Radius des konkaven Bogens der Oberfläche31 des Saugkastens 16 entspricht. Der Saugkasten 16 ist mit seinen Bohrungen 24, 25 mit einem ventilgesteuerten Vakuum- und Blasluftsystem verbunden (nicht dargestellt), mit dem taktweise ein Vakuum angelegt und das Vakuum wieder abgebaut werden kann.

Das Magazin 1 sollte wegen der besonderen Lagerung des Stapels 11a und zur Gewährleistung der Ansaugung jeweils nur eines Bogens 11 nur soviele Bogen im Stapel führen, daß aufgrund des Eigengewichts des Stapels kein Durchhang der Bohrung an der Unterseite des Stapels auftritt, d. h. die Unterseite des Stapels soll möglichst vollkommen eben sein. Da die Vereinzelungsvorrichtung jedoch sehr schnell arbeitet, ist es nur sehr schwer möglich, das Magazin 1 ohne Unterbrechung der Anlage von Hand nachzufüllen. Aus diesem Grunde ist dem Magazin 1 vorzugsweise ein weiteres Magazin 37 vorgeordnet, das mit einem Transportbandsystem 38 in Verbindung steht. Das Magazin 37 ist schachtförmig ausgebildet und besitzt ein großes Fassungsvermögen, so daß es einen größeren Bogenstapel 39 aufnehmen kann. Das räumlich über dem Magazin 1 angeordnete Magazin 37 ist in Fig. 1 lediglich mit der Vorderwand 40 dargestellt, die in Pfeilrichtung h und i verstellbar ist. Der Boden des Magazins wird zumindest teilweise durch das ebenfalls gelochte Transportband 42 gebildet, das endlos über die Rollen 41, 43, 44 und 45 geführt wird (Fig. 1). Vorzugsweise ist die Rolle 45 vom Motor 46 über einen Riemen 47 antreibbar. Das gelochte Transportband 42 läuft dabei in Pfeilrichtung k.

Unter dem waagerechten Trumm 48 des Transportbandes 42 ist ein Saugkasten 49 angeordnet, dessen Oberfläche 50 eben ausgeführt ist, jedoch ebenfalls Längsschlitze aufweist, die entsprechend den Schlitzen 23 des Saugkastens 16 ausgeführt sind. Jedoch weist der Saugkasten 49 vorzugsweise mehrere Schlitzgruppen hintereinander auf. Ferner besitzt der Saugkasten Anschlußbohrungen 51 für Schlauchleitungen eines Vakuumsystems (nicht dargestellt).

Das gesamte Transportsystem 38 ist vorzugsweise in Pfeilrichtung 1 vor- und zurückverstellbar.

Die Vorrichtung arbeitet wie folgt : Das Transportband 8 läuft endlos in Pfeilrichtung f. Taktweise wird Vakuum an den Saugkasten 16 gelegt. Sobald der Unterdruck anliegt, wird der unterste Bogen 11 des Stapels 11a auf die Oberfläche des gelochten Transportbandes 8 gesaugt. Dadurch, daß das Transportband 8 gelocht ist, kann das Vakuum auf den untersten Bogen wirken und haftet der angezogene Bogen durch das Vakuum bedingt auf dem Transportband 8 und wird von diesem weitertransportiert, bis der Bogen von der Rolle 34 ergriffen und weitertransportiert wird. Dann wird das Vakuum abgeschaltet und vorzugsweise abgebaut, indem Blasluft in den Saugkasten geblasen wird. Dabei soll der Bogen aber möglichst noch die Schlitze 23 abdecken, damit kein weiterer Bogen von der gleichen Vakuumphase angesaugt wird. Durch diese Maßnahmen wird verhindert, daß der folgende Bogen des Stapels dem vorangehenden Bogen unmittelbar folgt, was insbesondere bei kleinen Bogen nicht zu vermeiden ist, wenn das Vakuum nicht abgebaut wird. Insofern stellt insbesondere dieser Verfahrensschritt die Vereinzelung sicher. Hinzukommt, daß der unterste Bogen des Stapels 11 a, der auf den Nasen 28 der Halter 4, 5 und der Halter6, 7 ruht, durch die Anordnung der Schlitze 23 im Bereich vor dem Vorderanschlag 3 Im Vorderkantenbereich mit einer konkaven Biegung an das Transportband 8 angeschmiegt wird, wobei er zudem auf den Nasen 28 der Halter 4, 5 abgestützt bleibt. Insofern kann der Grad der Durchbiegung mit der Höhenverstellung der Nasen 28 gewählt und damit auf die Bogenqualität abgestimmt werden. Durch die plötzlich auftretende Biegung des untersten Bogens entsteht ein Unterdruck zwischen dem untersten und dem folgenden Bogen. Mit dem Blasrohr 32 wird Luft gegen die Vorderkante des Stapels geblasen, die durch ihr Eindringen zwischen die unteren Bogen die Vakuumbildung zwischen benachbarten Bogen verhindert. Der durchgebogene Bogen kann erst abtransportiert werden, wenn er an den Zungen 36 vorbei nach unten gerutscht ist und damit freigegeben wird. Die Einstellung der Zungen 36 richtet sich ebenfalls nach der Bogenqualität. Wesentlich für das Zusammenspiel zwischen Saugkasten 16 und Transportband 8 ist, daß das Transportband auf der konkaven Oberfläche des Saugkastens dauernd aufliegt. Dies wird insbesondere dadurch gewährleistet, daß mindestens eine der Rollen 10, 12 ballig ausgeführt ist und der Kulminationspunkt der balligen Rolle (Höchster Punkt) mit der tiefsten Stelle des konkaven Bogens der Oberfläche 31 des Saugkastens 16 fluchtend in einer Ebene liegt. Dieser Effekt war überraschend.

Die Saug- bzw. Vakuumphase ist relativ kurz und dauert wie beschrieben nur so lange, bis der Bogen von der Rolle 34 erfaßt und mit üblichen nicht dargestellten anderen Transportmitteln weitertransportiert wird. Dann wird das Vakuum abgeschlatet durch Einblasen von Luft in den Saugkasten abgebaut. Dabei sollte kein Überdruck entstehen. Beim nächsten Vakuumtakt, der In bekannter Weise ebenso wie die Blasphase ventilgesteuert ist, wird der nächste Bogen erfaßt und abtransportiert, wobei der Abstand zum vorangehenden Bogen von der Vakuumfrequenz bestimmt und wählbar ist.

Die Verstellbarkeiten der Anlage (Pfeile a, b, c, d, e, f, g) werden entsprechend den Eigenschaften der Bogen genutzt und brauchen daher nicht näher erläutert zu werden. Sie bedingen jedoch eine erhebliche Anzahl von Variationsmöglichkeiten, die insbesondere die Format- und Qualitätsunabhängigkeit der Vorrichtung gewährleisten. Das gleiche gilt für die Verstellbarkeiten der Magazinanlage 37, 38 (Pfeile h, i, k, I).

Die Magazinenlage 37, 38 ist steuerungstechnisch mit der Vereinzelungsanlage gekoppelt. Wenn Im Magazin 1 ein bestimmtes Niveau des Stapels 11a erreicht ist, wird das Transportsystem 38 in Gang gesetzt, wobei ein dauernder Unterdruck an den Saugkasten 49 angelegt ist. Dadurch werden in der Regel die Bogen schuppenförmig aus dem Magazin 37 auf das gelochte Transportband 42 gezogen und vom Transportband in das Magazin 1 transportiert. Die Bogen liegen als Schuppenstrom auf dem Saugkasten, so daß das Vakuum nicht abgestellt zu werden braucht, wenn das Transportband stillsteht und das Magazin 1 gerade nicht nachgefüllt wird. Der Schuppenstrom deckt die Schlitze des Saugkastens ab, so daß das Vakuum aufrechterhalten bleibt. Die Bogen werden zweckmäßigerweise von einem oder mehreren Leitblechen 52, die zwischen Magazin 1 und Rolle 44 angeordnet sind, in das Magazin geleitet, wobei u. a. der Anstellwinkel der Leitbleche für eine einwandfreie kantengerechte Stapelung der Bogen im Magazin 1 beiträgt. Da die Geschwindigkeit des Transportsystems 38 vorzugsweise größer ist als die des Transportsystems 13, kann das Magazin 1 mit jeder gewünschten Menge nachgefüllt werden.

Die Erfindung schafft somit mit sehr einfachen Mitteln eine sehr schnell arbeitende Vorrichtung, die ein sicheres Vereinzeln der Bogen eines Stapels gewährleistet. Es ist sogar möglich, über 70 000 Bogen pro Stunde zu vereinzeln.

## Patentansprüche

1. Vorrichtung zum Vereinzeln der Bogen eines in einem Magazin untergebrachten Papierbogenstapels (11a), der auf den Randbereich des Stapels unterstützenden Stapelhaltern (4, 5, 6, 7) ruht, wobei unter dem Stapel ein taktweise mit Unterdruck beaufschlagbarer, eine - im Querschnitt zur Transportrichtung betrachtet - gekrümmte Oberfläche aufweisender Saugkasten (16) mit einem darüber geführten luftdurchlässigen Transportband (8) angeordnet ist, wobei das Transportband (8) über zumindest eine ballige Umlenkrolle (10, 12) läuft, dadurch gekennzeichnet, daß die Oberfläche (31) des Saugkastens (16) konkav ausgebildet ist wobei - im Querschnitt betrachtet - der Kulminationspunkt der balligen Rolle (10 oder 12) bzw. der balligen Rollen (10 und 12) mit der sich in Transportrichtung erstreckenden Mittellinie der Oberfläche (31) des Saugkastens (16) fluchtet.

2. Vorrichtung nach Anspruch 1, dadurch gekennzeichnet, daß die Oberfläche (31) des Saugkastens (16) in Transportrichtung parallel zur Ebene des untersten Bogens (11) des Bogenstapels (11a) verlaufend angeordnet ist.

3. Vorrichtung nach Anspruch 1 und/oder 2, dadurch gekennzeichnet, daß das Magazin (1) ebenso wie der Saugkasten (16) in Transportrichtung geneigt angeordnet ist, wobei das Magazin (1) vorne vom Vorderanschlag (3) begrenzt ist.

4. Vorrichtung nach einem oder mehreren der Ansprüche 1 bis 3, dadurch gekennzeichnet, daß unter dem Magazin (1) ein Paar vordere Stapelhalter (4, 5) und ein Paar hintere Stapelhalter (6, 7) im Abstand voneinander angeordnet sind.

5. Vorrichtung nach Anspruch 4, dadurch gekennzeichnet, daß die beiden vorderen Stapelhalter (4, 5) vertikal verstellbar angeordnet sind.

6. Vorrichtung nach Anspruch 4 und/oder 5, dadurch gekennzeichnet, daß die Stapelhalter (4, 5) an den Seitenwänden (18, 19) des Saugkastens (16) schwenkbar um eine Achse (26) angeordnet sind und jeweils aus dem Schwenkarm (27) bestehen, der einendig auf der Achse (26) steckt und anderendig auf der Oberkante die Stütznase (28) trägt, die den Stapel (11 a) abstützt.

7. Vorrichtung nach einem oder mehreren der Ansprüche 4 bis 6, dadurch gekennzeichnet, daß zum Festsetzen jedes Schwenkarms (27) eine einen Bogenschlitz (30) im Schwenkarm (27) durchgreifende Feststellschraube (29) vorgesehen ist, die in eine Bohrung der Seitenwand (18) bzw. (19) eingeschraubt ist.

8. Vorrichtung nach einem oder mehreren der Ansprüche 1 bis 7, dadurch gekennzeichnet, daß der Saugkasten (16) mit seinen Bohrungen (24, 25) mit einem ventilgesteuerten Vakuum- und Blasluftsystem verbunden ist.

## Claims

1. Apparatus for the singling of the sheets of a paper sheet stack (11a), which is accomodated in a magazine and rests on stack holders (4, 5, 6, 7) supporting the edge region of the stack, wherein a suction box (16), which is cyclically actuable by underpressure and displays a surface which is curved as seen in section transverse to the transport direction, with an air-permeable transport belt (8) guided thereover is arranged below the stack and wherein the transport belt (8) runs over at least one convex transport roller (10, 12), characterised thereby, that the surface (31) of the suction box (16) is formed to be concave, wherein the culmination point of the convex roller (10 or 12) or of the convex rollers (10 and 12) - as seen in cross-section - is in alignment with the centre line, extending in transport direction, of the surface (31) of the suction box (16).

2. Apparatus according to claim 1, characterised thereby, that the surface (31) of the suction box (16) in transport direction is arranged to extend parallelly to the plane of the lowermost sheet (11) of the sheet stack (11 a).

3. Apparatus according to claim 1 and/or 2, characterised thereby, that the magazine (1) just as the suction box (16) is arranged to be inclined in transport direction, wherein the magazine (1) is bounded at the front by the front stop (3).

4. Apparatus according to one or more of the claims 1 to 3, characterised thereby, that a pair of front stack holders (4, 5) and a pair of rear stack holders (6, 7) are arranged at a spacing one from the other below the magazine (1)..

5. Apparatus according to claim 4, characterised thereby, that both the front stack holders (4, 5) are arranged to be vertically displaceable.

6. Apparatus according to claim 4 and/or 5, characterised thereby, that the stack holders (4, 5) are arranged at the side walls (18, 19) of the suction box (16) to be pivotable around an axle (26) and each consist of the pivot arm (27), which at one end is plugged onto the axle (26) and at the other end on the upper edge carries the support lug (28), which supports the stack (11a).

7. Apparatus according to one or more of the claims 4 to 6, characterised thereby, that a locking screw (29), which is screwed into a bore of the side wall (18) and (19) respectively and passes through an arcuate slot (30) in the pivot arm (27), is provided for the locating of each pivot arm (27).

8. Apparatus according to one or more of the claims 1 to 7, characterised thereby, that the suction box (16) is connected by its bores (24, 25) with a valve-controlled vacuum and compressed air system.

## Revendications

1. Dispositif pour séparer les feuilles d'une pile de feuilles de papier placées dans un magasin, dans lequel la pile de feuilles de papier repose sur des appuis soutenant la pile par la tranche, dispositif dans lequel est disposée sous la pile une caisse aspirante avec une bande transporteuse perméable à l'air, guidée sur le dessus de cette caisse, cette caisse aspirante présentant, une vue en coupe perpendiculaire à la direction du transport, une surface courbe, et étant soumise cycliquement à une dépression, la bande transporteuse passant sur au moins un rouleau de renvoi bombé, caractérisé en ce que la surface supérieure (31) de la caisse aspirante (16) est concave, le point culminant du rouleau bombé (10 ou 12) ou des rouleaux bombés (10, 12), vu en coupe étant de niveau avec la ligne médiane, en direction du transport, de la surface supérieure (31) de la caisse aspirante (16).

2. Dispositif selon la revendication 1, caractérisé en ce que la surface supérieure (31) de la caisse aspirante (16) est disposée en direction du transport parallèlement au plan de la feuille inférieure (11) de la pile (11a) de feuilles de papier.

3. Dispositif selon une des revendications 1 ou 2, caractérisé en ce que le magasin (1) de même que la caisse aspirante (16) est incliné en direction du transport, le magasin (1) étant délimité vers l'avant par une butée antérieure (3).

4. Dispositif selon une des revendications 1 à 3, caractérisé en ce que sous le magasin (1) sont disposés deux appuis antérieurs (4, 5) et deux appuis postérieurs (6, 7), écartés les uns des autres.

5. Dispositif selon la revendication 4, caractérisé en ce que les deux appuis antérieurs (4, 5) sont déplaçables verticalement.

6. Dispositif selon une des revendications 4 ou 5, caractérisé en ce que les appuis antérieurs (4, 5) sont montés articulés autour d'un axe (26),.sur les parois latérales (18, 19) de la caisse aspirante, chacun des appuis étant constitué par un bras pivotant (27), dont une extrémité est fixée à l'axe (26), et l'autre extrémité porte sur la tranche supérieure un talon d'appui (28) qui supporte la pile (11a).

7. Dispositif selon une des revendications précédentes, caractérisé en ce que pour la fixation de chaque bras pivotant (27), il est prévu une vis de blocage (29), qui est vissée dans un alésage formé dans la paroi latérale (18, 19).

8. Dispositif selon une des revendications précédentes, caractérisé en ce que la caisse aspirante (16) est connectée par des orifices (24, 25) à un système d'aspiration et de soufflage commandé par soupapes.
